# FASCICULE DE BREVET EUROPEEN

(11) **EP 2 257 480 B1**
(45) Date de publication et mention de la délivrance du brevet: **12.10.2011**
(21) Numéro de dépôt: 09719001.1
(22) Date de dépôt: 25.02.2009
(51) Int. Cl.: B65D 75/58, B65B 61/18

(54) **DISPOSITIF D'OUVERTURE FACILE D'EMBALLAGE**
VORRICHTUNG ZUM EINFACHEN ÖFFNEN EINER PACKUNG
DEVICE FOR EASILY OPENING PACKAGING

(30) Priorité: 29.02.2008 FR 0801132
(43) Date de publication de la demande: 08.12.2010
(73) Titulaire: Compagnie D'etudes Financement Et Participation Cefipar, 94200 Ivry sur Seine (FR)
(72) Inventeur: CARRIERE, Denis, F-12100 Millau (FR); OLIVIER, Bertrand, F-12100 Millau (FR)
(74) Mandataire: Cabinet BARRE LAFORGUE & associés
(86) Numéro de dépôt international: PCT/FR2009/050294
(87) Numéro de publication internationale: WO 2009/112755

(56) Documents cités:
- EP-A- 0 752 375
- WO-A-2006/092447
- FR-A- 2 073 019
- FR-A- 2 766 794
- FR-A- 2 871 780
- JP-A- 2001 322 614
- US-A- 5 161 350
- US-A1- 2004 083 680

## Description

L'invention concerne un dispositif d'ouverture facile d'un emballage formé d'une pellicule de film synthétique susceptible d'être déchirée enveloppant au moins partiellement un objet ou un groupe d'objets, ce dispositif comprenant au moins une pastille de déchirage recouvrant au moins une incision ménagée à travers la pellicule et adaptée pour qu'une déchirure de la pellicule se produise lorsqu'une traction de décollement est exercée sur la pastille de déchirage.

L'invention concerne également un procédé et une machine de fabrication d'un dispositif selon l'invention.

De nombreux objets ou groupes d'objets sont emballés dans des pellicules au moins partiellement enveloppantes, c'est-à-dire en général totalement enveloppantes ou parfois uniquement partiellement enveloppantes, d'un film synthétique d'emballage ou de suremballage qui doit être déchiré par l'utilisateur. Il peut s'agir par exemple d'un film en PVC, polyéthylène, polypropylène... En particulier, parmi les films déchirables, on rencontre les films d'emballage du type thermorétractables placés autour de l'objet ou du groupe d'objets par thermorétraction, ou les films pliés autour de l'objet ou groupe d'objets.

Les emballages connus sous pellicule au moins partiellement enveloppante de film synthétique déchirable donnent satisfaction, mais posent le problème de l'ouverture ultérieure de l'emballage, notamment par le consommateur. Dans le cas où l'emballage sous pellicule de film synthétique déchirable n'est doté d'aucun dispositif d'ouverture facile particulier, le consommateur est contraint d'utiliser un outil coupant ou tranchant, au risque de se blesser ou de détériorer le produit emballé.

Dans le cas des films synthétiques déchirables, et plus particulièrement dans le cas des films thermorétractables, il est délicat de ménager une incision ou une perforation à travers le film, et ce pour plusieurs raisons. Tout d'abord, la fragilité de tels films est telle qu'on estime que la présence d'une incision ou d'une perforation serait susceptible d'endommager l'emballage ou d'affecter de façon trop considérable sa résistance ultérieure aux manipulations. En outre, l'incision crée une rupture de la barrière fournie par l'emballage, ce qui rend une telle pratique incompatible avec l'utilisation d'emballages hermétiques, en particulier pour des objets emballés sous atmosphère modifiée ou contrôlée. De plus, un tel film est en général appliqué au contact étroit de l'objet ou du groupe d'objets à emballer. En conséquence, ménager une éventuelle incision ou perforation risque d'agresser ou de détériorer l'objet ou le groupe d'objets emballé. Le risque de détérioration est accru lorsque l'incision est effectuée après l'étape de thermorétraction ou d'application étroite du film sur l'objet, alors que l'objet est en contact très étroit avec le film. Si au contraire, l'incision est effectuée avant l'application étroite du film sur l'objet, il en résulte soit un agrandissement rédhibitoire de l'incision ou perforation, soit une déchirure de la pellicule de film lors de l'application qui rend inexploitable une telle solution.

Une solution connue consiste à réaliser une incision dans le film et à recouvrir l'incision d'une bande adhésive afin de conserver les propriétés protectrices du film.

US-A-3 442 436 a décrit, en 1967, un procédé pour former des moyens d'ouverture facile d'une pellicule de film thermorétracté avant ou après thermorétraction, dans lequel un poinçon est apporté et appliqué contre le film pour le couper ou le brûler selon une ligne d'incision brisée formant au moins un triangle, de sorte que chaque triangle constitue une patte pouvant être tirée pour ouvrir le film. Ensuite, un dispositif d'application d'une bande adhésive est apporté pour poser une bande adhésive au-dessus de la ligne d'incision. Malgré l'ancienneté de ce document, la solution qu'il préconise n'est pas exploitée car elle pose de nombreux problèmes. Si l'on réalise l'incision et la pose de la bande adhésive avant la pose du film autour du produit ou avant thermorétraction, celles-ci se déforment sous l'effet des contraintes appliquées lors de la pose du film autour du produit et engendrent un positionnement imprécis et inesthétique de l'incision et de la bande adhésive. De plus, dans le cas d'une thennorétraction, la surface de la bande adhésive doit être la plus petite possible afin de diminuer le risque d'ondulation de la bande sous l'effet de la thermorétraction. Enfin, la bande adhésive doit alors être adaptée pour pouvoir supporter la thermorétraction et permettre de préserver l'effet de barrière conféré par le film et par conséquent d'un coût relativement élevé. Ce coût est d'autant plus élevé si la bande adhésive du fait de son contact avec l'objet emballé doit répondre à des normes spécifiques, par exemple de sécurité alimentaire. Par ailleurs, la bande adhésive doit posséder des caractéristiques d'adhésion très spécifiques. Elle doit être d'une dimension suffisante pour permettre une visualisation facile et une prise en main aisée. Elle doit également être esthétique et compatible avec les contraintes de marketing. Ainsi, il n'est pas possible de réaliser de façon industrielle et automatique, précisément, en série, et à un coût raisonnable, les moyens d'ouverture faciles décrits dans ce document.

FR 1 393 045 et EP 0752 375 décrivent des procédés pour faciliter l'ouverture d'un paquet emballé qui consistent à ménager une incision dans la feuille utilisée pour emballer le paquet, et à appliquer une bande adhésive sensible à la pression sur ladite incision pour rétablir les propriétés de barrière de la feuille. L'incision et la pose de la bande adhésive ont lieu après thermorétraction afin de s'affranchir des problèmes dus à une incision avant thermorétraction. Pratiquer une incision sur un emballage après thermorétraction, risque cependant d'endommager l'objet ou groupe d'objets à emballer. En outre, un tel procédé est impossible à mettre en oeuvre pour des objets dont le conditionnement après thermorétraction doit rester strictement hermétique, par exemple des objets emballés sous atmosphère spécifique. Pour des raisons esthétiques, la bande adhésive étant visible sur le produit final, il est nécessaire qu'elle soit parfaitement positionnée par rapport à l'objet, ce qui est parfois difficile. Le document FR 2766794 décrit un dispositif selon le préambule de la revendication 1.

L'invention vise à pallier ces inconvénients en proposant un dispositif d'ouverture facile d'un emballage formé d'une pellicule de film synthétique déchirable -notamment de film thermorétractable- enveloppant au moins partiellement un objet ou groupe d'objets, ce dispositif étant particulièrement simple, efficace, adaptable à toute forme ou nature d'objet ou de groupe d'objets et de pellicules, et pouvant être réalisé de façon industrielle, automatiquement, en série, sans détériorer l'objet ou le groupe d'objets emballé.

L'invention vise également à proposer un procédé pour fabriquer un dispositif d'ouverture facile selon l'invention.

L'invention vise plus particulièrement à proposer un tel procédé pouvant être mis en oeuvre en continu, en cadence, et alors que les objets ou groupe d'objets sont en mouvement. L'invention vise aussi à proposer un tel procédé pouvant être mis en oeuvre sur une machine automatique compacte et fonctionnant sans interruption, en cadence, similaire à une étiqueteuse automatique.

L'invention vise aussi à proposer une machine de fabrication d'un dispositif d'ouverture facile selon l'invention. L'invention vise plus particulièrement à proposer une telle machine compacte pouvant fonctionner à haute cadence, notamment similaire à une étiqueteuse automatique.

L'invention vise également à proposer un tel procédé permettant de doter l'emballage d'un dispositif d'ouverture facile qui n'affecte pas les qualités de l'emballage ainsi réalisé, notamment du point de vue de l'herméticité, de l'étanchéité, de la préservation des objets ou groupes d'objets emballés...

L'invention vise aussi à proposer un tel procédé et un dispositif d'ouverture facile ainsi obtenu qui puissent être utilisés avec toutes sortes d'objets, et notamment avec des objets mous tels que les produits alimentaires (portions de fromage, café, ...), ou avec des objets durs (cassettes magnétiques enregistrées, disques, paquets de cigarettes...) et ce sans endommager ni polluer les objets.

Dans toute la suite, le terme « incision » désigne toute découpe ménagée dans au moins une partie de l'épaisseur de la pellicule selon un segment de droite ou de courbe s'étendant entre deux points d'extrémités opposés.

Dans toute la suite, le terme «direction principale d'incision » désigne une direction passant par les deux points d'extrémité d'une incision. Une direction principale d'incision est définie par rapport à une incision. Dans le cas où la pellicule présente plusieurs incisions, il peut donc exister plusieurs directions principales d'incision.

L'invention est définie par un dispositif d'ouverture facile d'un emballage formé d'une pellicule de film synthétique susceptible d'être déchirée enveloppant au moins partiellement un objet ou un groupe d'objets, ce dispositif comprenant :
- au moins une pastille, dite pastille de déchirage, appliquée sur une face extérieure de la pellicule, au moins une portion collante de la pastille de déchirage recouvrant au moins une incision ménagée à travers au moins une partie de l'épaisseur de la pellicule,
- chaque pastille de déchirage étant adaptée pour qu'une déchirure de la pellicule se produise lorsqu'une traction de décollement tendant à écarter la pastille de déchirage de la pellicule est exercée sur la pastille de déchirage selon une direction, dite direction de déchirure, non parallèle -notamment sensiblement orthogonale- à une direction principale d'incision d'une incision recouverte par la pastille de déchirage, ladite traction étant exercée jusqu'à ce que la pastille de déchirage soit décollée au-delà de la direction principale d'incision, caractérisé en ce qu'il comprend en outre une étiquette présentant une portion adhésive appliquée solidaire de la face extérieure de la pellicule par l'intermédiaire d'une composition adhésive, en recouvrant au moins une partie d'au moins une pastille de déchirage de laquelle elle est également solidaire, et une portion de préhension s'étendant au-delà de la portion adhésive, cette portion de préhension étant adaptée pour pouvoir être désolidarisée de la face sous-jacente de la pellicule et/ou de la pastille de déchirage de façon à permettre à un utilisateur d'exercer une traction de décollement selon la direction de déchirure sur cette portion de préhension,
et en ce que ladite étiquette est adaptée et associée à la pastille de déchirage de telle sorte que l'exercice sur la portion de préhension d'une traction de décollement tendant à écarter l'étiquette de la pellicule provoque le décollement de la portion adhésive par rapport à la face extérieure de la pellicule, l'entraînement d'au moins une partie de pastille de déchirage recouverte par cette portion adhésive, et la réalisation d'une déchirure de la pellicule.

Les inventeurs ont constaté que la pose d'une étiquette supplémentaire sur une pastille de déchirage, qui pouvait être considérée comme inutile, permet au contraire de manière surprenante, de prolonger les propriétés d'ouverture facile de la pastille de déchirage et de ce fait de s'affranchir des nombreux problèmes liés à l'utilisation de pastille de déchirage seule. En effet, les inventeurs ont démontré que l'étiquette utilisée pour permettre le décollement de la pastille et en conséquence la déchirure de la pellicule pouvait être d'une qualité quelconque standard. L'étiquette peut être d'une surface importante permettant une bonne visibilité et une prise en main facile et ce à moindre coût. Elle peut être esthétique et même servir de support de communication et là aussi à moindre coût. Quant à l'adhésif utilisé pour poser l'étiquette, il peut également être d'une qualité quelconque dès lors qu'il est adapté pour que l'étiquette puisse se décoller de la pellicule. Par conséquent, la pastille de déchirage peut être d'une taille minimale et donc d'un coût minimal. Etant donné que la pastille de déchirage est au moins en partie recouverte par l'étiquette, son aspect ou son positionnement sur l'objet ne pose plus problème. En outre, la pastille de déchirage peut alors être appliquée indifféremment avant ou après thermorétraction.

Avantageusement et selon l'invention, au moins une pastille de déchirage comprend :
- une première portion, dite portion de décollement, adaptée pour pouvoir être séparée de la face extérieure de la pellicule sous l'effet d'une traction de décollement, et
- une deuxième portion, dite portion collante, recouvrant au moins une incision, solidaire de la face extérieure de la pellicule sur laquelle elle est appliquée et prolongeant la portion de décollement selon la direction de déchirure,
- la portion adhésive de l'étiquette étant appliquée sur au moins une partie de ladite portion de décollement d'au moins une pastille de déchirage par l'intermédiaire d'un adhésif. Avantageusement, la portion adhésive de l'étiquette est aussi appliquée sur au moins une partie de la dite portion collante -notamment sur au moins une partie de ladite portion collante interposée entre au moins une incision recouverte par cette portion collante et la portion de décollement-.

De préférence, avantageusement et selon l'invention, chaque pastille de déchirage est flexible.

Avantageusement et selon l'invention, chaque pastille de déchirage est adaptée pour pouvoir conserver ses dimensions et ne pas onduler lors d'une thermorétraction de la pellicule.

Egalement, avantageusement et selon l'invention, chaque pastille de déchirage comprend au moins une couche de matériau non thermorétractable, notamment du papier.

Avantageusement et selon l'invention, chaque pastille de déchirage est étanche aux gaz.

Avantageusement et selon l'invention, chaque zone de chaque pastille de déchirage en regard d'une incision est de qualité alimentaire.

Avantageusement et selon l'invention, la portion de décollement est non solidaire de la face extérieure de la pellicule.

Avantageusement et selon l'invention, la portion de préhension de l'étiquette est non solidaire de la face sous-jacente de la pellicule et/ou de la pastille de déchirage.

Avantageusement et selon l'invention, l'étiquette recouvre la totalité de la portion de décollement d'au moins une pastille de déchirage.

Avantageusement et selon l'invention, l'étiquette recouvre la totalité de la portion collante d'au moins une pastille de déchirage.

Avantageusement et selon l'invention, l'étiquette recouvre la totalité d'au moins une pastille de déchirage. Dans une première variante préférentielle selon l'invention, la portion adhésive de l'étiquette recouvre la totalité d'au moins une pastille de déchirage -notamment de chaque pastille de déchirage-. Dans une autre variante conforme à l'invention, au moins une partie de la portion de préhension de l'étiquette recouvre au moins une partie -notamment au moins une partie d'une portion de décollement- d'au moins une pastille de déchirage.

L'invention est aussi definie par un procédé de fabrication d'un dispositif d'ouverture facile d'un emballage formé d'une pellicule de film synthétique susceptible d'être déchirée enveloppant au moins partiellement un objet ou un groupe d'objets, dans lequel au moins une incision est ménagée à travers au moins une partie de l'épaisseur de la pellicule, puis au moins une pastille, dite pastille de déchirage, est appliquée sur une face extérieure de la pellicule de sorte qu'au moins une portion collante de la pastille de déchirage recouvre la(les) incision(s) et qu'une déchirure de la pellicule puisse se produire lorsqu'une traction est exercée sur une portion de la pastille de déchirage au-delà de la direction principale d'incision dans le sens de son décollement et selon la direction de déchirure,
caractérisé en ce qu'une étiquette est appliquée sur la face extérieure de la pellicule de sorte qu'une portion de l'étiquette, dite portion adhésive, soit solidaire de la pellicule par l'intermédiaire d'une composition adhésive, et recouvre au moins une partie d'au moins une pastille de déchirage et qu'une autre portion de l'étiquette, dite portion de préhension, s'étende au-delà de ladite portion adhésive, au moins selon la direction de déchirure, et ladite portion de préhension étant adaptée pour pouvoir être désolidarisée de la face sous-jacente de la pellicule et/ou de la pastille de déchirage, de façon à permettre à un utilisateur d'exercer une traction de décollement selon la direction de déchirure sur cette portion de préhension,
et en ce que ladite étiquette est choisie et appliquée par rapport à la pellicule et à la pastille de déchirage de telle sorte que l'exercice sur la portion de préhension d'une traction de décollement tendant à écarter l'étiquette de la pellicule provoque le décollement de ladite portion adhésive par rapport à la face extérieure de la pellicule, l'entraînement d'au moins une partie de pastille de déchirage recouverte par cette portion adhésive, et la réalisation d'une déchirure de la pellicule.

Avantageusement et selon l'invention, on utilise une pellicule de film thermorétractable et on ménage au moins une incision puis on applique, avant thermorétraction de la pellicule, au moins une pastille de déchirage choisie pour conserver ses dimensions et ne pas onduler lors d'une thermorétraction.

Avantageusement et selon l'invention, on ménage au moins une incision puis on applique au moins une pastille de déchirage après thermorétraction de la pellicule.

L'invention est aussi définie par une machine de fabrication d'un dispositif d'ouverture facile d'un emballage formé d'une pellicule de film synthétique susceptible d'être déchirée enveloppant au moins partiellement un objet ou un groupe d'objets, ladite machine comprenant :
- un dispositif de distribution d'une pellicule de film synthétique susceptible d'être déchirée,
- au moins un convoyeur apte à entraîner des objets ou groupes d'objets en déplacement les uns à la suite des autres,
- au moins un poste d'emballage pour emballer au moins partiellement un objet ou un groupe d'objets avec la pellicule,
- un poste de découpe pour ménager au moins une incision à travers au moins une partie de l'épaisseur de la pellicule,
- à l'aval de ce poste de découpe, un poste de pose de pastilles apte à appliquer au moins une pastille sur une face extérieure de la pellicule, ce poste de pose de pastilles comprenant des moyens automatiques de pose de pastilles, aptes à appliquer les pastilles de déchirage avec au moins une portion collante de la pastille de déchirage recouvrant au moins une incision ménagée par le poste de découpe,
caractérisée en ce qu'elle comprend en outre un poste de pose d'étiquette apte à appliquer une étiquette comprenant une portion adhésive et une portion de préhension sur la face extérieure de la pellicule de chaque objet ou groupe d'objets, ledit poste de pose d'étiquettes étant adapté pour appliquer la portion adhésive de l'étiquette solidaire de la pellicule par l'intermédiaire d'une composition adhésive, et pour placer l'étiquette de sorte qu'elle soit appliquée solidaire d'au moins une partie d'au moins une pastille de déchirage telle que posée par le poste de pose de pastilles, et qu'elle soit orientée avec ladite portion de préhension s'étendant au-delà de la portion adhésive, au moins selon la direction de déchirure, et de telle sorte que cette portion de préhension soit adaptée pour pouvoir être désolidarisée de la face sous-jacente de la pellicule et/ou de la pastille de déchirage de façon à permettre à un utilisateur d'exercer une traction de décollement selon la direction de déchirure sur cette portion de préhension.

D'autres buts, caractéristiques et avantages de l'invention apparaîtront à la lecture de la description suivante qui se réfère aux figures annexées représentant des modes de réalisation préférentiels de l'invention, donnés uniquement à titre d'exemples non limitatifs, et dans lesquelles :
- la figure 1 est une vue schématique en perspective avec arraché d'un objet emballé avec un emballage doté d'un dispositif d'ouverture facile selon un exemple de réalisation selon une première variante de l'invention,
- les figures 2 et 3 sont des vues schématiques en perspective de l'objet de la figure 1 dont l'emballage est en cours d'ouverture,
- la figure 4 est une vue schématique partielle en coupe selon la ligne A-A' de la figure 1,

- la figure 5 est une vue schématique en coupe selon la ligne A-A' de la figure 1,
- la figure 6 est une vue schématique en perspective partielle avec arraché d'un objet emballé avec un emballage doté d'un dispositif d'ouverture facile selon un mode particulier de réalisation de l'invention dans lequel le dispositif comprend une pastille de déchirage avec une portion collante et une portion de décollement,
- les figures 7, 8 et 9 sont des vues schématiques illustrant respectivement différentes étapes chronologiques d'un procédé selon l'invention et une machine réalisant ces étapes,
- la figure 10 est une vue schématique en perspective partielle avec arraché illustrant une deuxième variante possible de réalisation de l'invention dans laquelle la portion de préhension de l'étiquette recouvre au moins pour partie la portion de décollement d'une pastille de déchirage,
- la figure 11 est une vue schématique en perspective partielle avec arraché illustrant une troisième variante possible de réalisation de l'invention dans laquelle la portion de décollement d'une pastille de déchirage n'est pas intégralement recouverte par une étiquette.

Sur la figure 1, on a représenté un objet 1, tel qu'une portion de fromage, emballé sous une pellicule 2 d'un film synthétique déchirable. L'invention est aussi applicable pour emballer des objets de toute autre forme, soit individuellement, soit par groupe. Cet objet 1 peut être un produit alimentaire généralement mou (portion de fromage, viande...) ou non-alimentaire pouvant être dur et rigide (cassette, livre, disque, paquet de cigarettes, ...). La pellicule 2 peut former soit un conditionnement primaire, soit un conditionnement secondaire, soit un emballage ou un suremballage.

La pellicule 2 est placée et façonnée entièrement autour de l'objet 1, et présente donc la forme et l'aspect définitifs de l'emballage. Dans l'exemple représenté figure 1, la pellicule 2 est formée d'un film thermorétracté. L'invention est applicable à tout film synthétique déchirable. Parmi les films synthétiques déchirables, on peut citer particulièrement et avantageusement les films thermorétractables. Une telle pellicule 2 est en général appliquée étroitement au contact de l'objet 1.

L'objet 1 emballé comprend un dispositif 3, 4, 7 d'ouverture facile de l'emballage formé de la pellicule 2. Ce dispositif 3, 4, 7 comprend au moins une incision 3 ménagée à travers au moins une partie de l'épaisseur de la pellicule 2. L'incision peut être réalisée sur toute l'épaisseur de la pellicule, comme représenté sur les figures 4 et 5. Dans une variante non représentée, l'incision peut également être réalisée uniquement au travers d'une partie de l'épaisseur de la pellicule. Une telle incision partielle permet alors de conserver les propriétés de barrière de la pellicule tout en fragilisant suffisamment cette dernière pour permettre une déchirure ultérieure.

L'(les) incision(s) 3 s'étendent entre deux points d'extrémités opposés. Sur les figures 1 à 6, on a représenté une incision 3 de forme rectiligne. L'invention est également applicable pour une ou plusieurs incisions de toute forme, dès lors qu'elle(s) est(sont) adaptée(s) pour provoquer une déchirure sous l'effet d'une traction sur une pastille de déchirage comme décrit ci-après.

Ce dispositif 3, 4, 7 comprend également au moins une pastille de déchirage 4. Sur les figures 1 à 6, on a représenté une pastille de déchirage 4 de forme ronde. L'invention est également applicable à une ou plusieurs pastilles de déchirage 4 de forme quelconque, avec une préférence pour les formes sans angle lorsque la ou les pastille(s) de déchirage 4 doivent subir une thermorétraction afin d'éviter les plis autour de la pastille. La pastille de déchirage 4 est appliquée sur une face extérieure de la pellicule 2 en recouvrant au moins une incision 3. Chaque pastille de déchirage 4 est adaptée pour qu'une déchirure de la pellicule 2 se produise lorsqu'une traction de décollement tendant à écarter la pastille de déchirage de la pellicule est exercée sur la pastille de déchirage 4 selon une direction, dite direction de déchirure 11, non parallèle -notamment sensiblement orthogonale- à une direction principale d'incision 10 d'une incision recouverte par la pastille de déchirage, ladite traction étant exercée jusqu'à ce que la pastille soit décollée au-delà de la direction principale d'incision 10.

La figure 2 représente un mode de réalisation selon l'invention dans lequel la direction de déchirure 11 est perpendiculaire à la direction principale d'incision 10. Dans des variantes non représentées de l'invention, l'angle entre la direction de déchirure et la direction principale d'incision peut être différent de 90°. La direction de déchirure et la direction principale d'incision forme un angle de préférence supérieur à 45°, plus préférablement de l'ordre de 90°.

La pastille de déchirage 4 est adaptée et associée de telle façon qu'elle recouvre l'incision 3 entièrement. Ainsi, on préserve l'étanchéité entre le contenu de l'emballage (objet 1) et l'extérieur.

Sur les figures 1 à 3, on a représenté une seule pastille de déchirage 4. Néanmoins l'invention est également applicable pour une ou plusieurs pastilles de déchirage.

Chaque pastille 4 est dotée d'une composition adhésive sur au moins une portion de sa surface de façon à pouvoir être collée sur la pellicule 2. La composition adhésive utilisée peut être de toute nature (thermocolle, adhésif de contact...). On peut également fixer la pastille de déchirage 4 par thermosoudage ou de toute autre façon équivalente.

Quoiqu'il en soit, la colle et/ou l'adhésif et/ou la soudure utilisé pour fixer la pastille de déchirage 4 est adapté pour autoriser la dissociation ultérieure d'une première partie latérale 12 de ladite pastille de déchirage 4 s'étendant d'un côté de la direction principale de l'incision 3, lorsqu'une traction de décollement est exercée sur cette première partie latérale 12 de la pastille de déchirage 4, de sorte que ladite première partie latérale 12 de la pastille 4 se détache de la pellicule 2 jusqu'à l'incision 3. Mais la colle et/ou l'adhésif et/ou la soudure sont suffisamment résistants pour maintenir une seconde partie latérale 13 de la pastille de déchirage s'étendant du côté opposé de l'incision associée à la pellicule 2, lorsque une traction de décollement est encore exercée sur la première partie latérale de la pastille de déchirage 4, selon la direction de déchirure au-delà de la direction principale d'incision, cette traction de décollement provoquant une déchirure de la pellicule 2 amorcée par l'incision 3, la seconde partie latérale 13 de la pastille 4 restant alors attachée au film, comme représenté figure 3.

La pastille de déchirage doit être pelable et donc au moins pour partie flexible. Dans un mode de réalisation préféré de l'invention, la pastille de déchirage 4 est entièrement flexible.

A titre de pastille de déchirage 4, on peut utiliser une pastille composée d'une succession de couches de papier et/ou de film synthétique. La pastille de déchirage 4 peut comprendre toutes sortes de couches lui conférant toutes sortes de propriétés.

La pastille de déchirage 4 peut par exemple comprendre une couche de papier siliconé afin de permettre une pose automatique de la pastille 4. La pastille de déchirage 4 peut également comprendre une couche de film barrière permettant d'obtenir les propriétés d'étanchéité voulues. Dans le cas d'un objet 1 emballé sous une atmosphère spécifique, sous une atmosphère protectrice par exemple, la pastille de déchirage 4 comprend au moins une couche de matériau étanche aux gaz.

La pastille de déchirage 4 peut également comprendre une couche de matériau non thermorétractable, par exemple une couche de papier. De préférence, chaque pastille de déchirage 4, de par son matériau, son épaisseur, et sa taille, est adaptée pour pouvoir conserver ses dimensions et ne pas onduler lors d'une thermorétraction de la pellicule 2. Avantageusement, chaque pastille de déchirage 4 présente une rigidité telle qu'elle confère à la portion de pellicule 2 à laquelle elle est solidaire une rigidité suffisante pour diminuer le phénomène d'ondulation. Egalement, avantageusement et selon l'invention, l'épaisseur de chaque pastille est adaptée pour créer une isolation thermique de la portion de pellicule 2 sous la pastille et empêcher la portion de pellicule 2 sous la pastille de déchirage 4 de se thermorétracter. En outre, avantageusement et selon l'invention, la surface de la pastille est minimisée afin de diminuer la surface potentielle d'ondulation.

Dans le cas d'un objet 1 alimentaire, la zone 16 de la pastille de déchirage 4 en regard d'une incision 3 est de qualité alimentaire. La zone 16 de la pastille de déchirage 4 en regard d'une incision 3 est, dans un mode particulier de réalisation, inerte chimiquement et biologiquement.

Comme représenté sur la figure 6, la pastille de déchirage 4 peut comprendre une portion collante 5 et une portion de décollement 6. La portion de décollement 6 est formée d'au moins une partie de ladite première partie latérale 12, et est adaptée pour pouvoir être séparée de la face extérieure de la pellicule 2 sous l'effet d'une traction de décollement. La portion collante 5 forme au moins ladite seconde partie latérale 13, recouvre au moins une incision 3 et est solidaire de la face extérieure de la pellicule 2 sur laquelle elle est appliquée. La portion de décollement 6 prolonge la portion collante 5 selon la direction de déchirure 11 et d'un côté de la direction principale de l'incision 3. Ainsi, lorsqu'une traction de décollement est exercée sur la pastille de déchirage 4 tendant à écarter la portion de décollement 6 de la pellicule 2, cette portion de décollement 6, puis la partie de la portion collante 5 qui s'étend entre la direction principale de l'incision 3 et le bord commun de la portion collante 5 et de la portion de décollement 6, sont décollées. Lorsque ce décollement aboutit à l'incision 3, les deux bords en regard de l'incision 3 ont tendance à s'écarter, ce qui déclenche la déchirure du film. Une telle pastille comprenant une portion de décollement et une portion collante et adaptée pour réaliser une déchirure dans une pellicule de film déchirable est décrite dans EP 0752 375.

La pastille de déchirage 4 comprenant une portion collante 5 et une portion de décollement 6 est de préférence adaptée et associée de telle façon que la portion collante 5 recouvre l'incision 3 entièrement. Ainsi, on préserve l'étanchéité entre le contenu de l'emballage et l'extérieur.

La portion de décollement 6 est une portion de la pastille de déchirage 4 qui est dépourvue de composition adhésive, ou dotée d'un revêtement (vernis, papier, film...) neutralisant la composition adhésive, ou dotée d'un adhésif de type repositionnable. De cette façon, cette portion de décollement n'est pas collée à la pellicule 2 de façon définitive et peut être décollée aisément par un utilisateur. Dans un mode particulier de réalisation de l'invention, la portion de décollement 6 de la pastille de déchirage 4 est non solidaire de la face extérieure de la pellicule. En variante ou en combinaison, la portion de décollement est sans adhésif, avec un adhésif supprimé ou neutralisé ou un adhésif partiel.

Quoiqu'il en soit, la colle et/ou l'adhésif et/ou la soudure utilisé pour fixer la portion collante 5 à la pellicule 2 est adapté pour autoriser la dissociation ultérieure de ladite partie de la portion collante 5 qui s'étend entre la direction principale de l'incision 3 et le bord commun de la portion collante 5 et de la portion de décollement 6 lorsqu'une traction de décollement est exercée sur la portion de décollement 6, de sorte que la pastille de déchirage 4 se détache de la pellicule 2 jusqu'à l'incision 3, comme décrit ci-dessus. Mais la colle et/ou l'adhésif et/ou la soudure sont suffisamment résistants pour maintenir associée à la pellicule 2 ladite seconde partie latérale 13 de la portion collante 5 s'étendant en aval de l'incision 3 dans le sens de la déchirure, pour autoriser la déchirure ultérieure amorcée par l'incision 3.

Le dispositif 3, 4, 7 selon l'invention comprend, outre l'incision 3, et la pastille de déchirage 4, une étiquette 7. Cette étiquette 7 présente une portion adhésive 8 appliquée solidaire par l'intermédiaire d'une composition adhésive de la face extérieure de la pellicule 2, en recouvrant au moins une portion de ladite première partie latérale 12 d'au moins une pastille de déchirage 4 de laquelle elle est également solidaire. L'étiquette 7 présente en outre une portion de préhension 9 s'étendant au-delà de la portion adhésive 8.

Sur les figures 1 à 3, on a représenté une étiquette 7 qui recouvre la totalité d'une pastille de déchirage 4. Néanmoins, l'invention est également applicable à une étiquette qui recouvre partiellement une ou plusieurs pastilles de déchirage 4.

La portion de préhension 9 de l'étiquette 7 est adaptée pour pouvoir être désolidarisée de la face extérieure de la pellicule 2 de façon à permettre à un utilisateur d'exercer une traction de décollement selon la direction de déchirure 11 sur cette portion de préhension 9, comme illustré figures 2 et 3.

La portion de préhension 9 est dépourvue de composition adhésive (colle, autoadhésif,...), ou dotée d'un revêtement (vernis, papier, film...) neutralisant la composition adhésive, ou dotée d'un adhésif de type repositionnable. De cette façon, cette portion de préhension 9 n'est pas collée à la pellicule 2 de façon définitive et peut être facilement décollée et agrippée par l'utilisateur en vue de l'ouverture de l'emballage.

La portion adhésive 8 de l'étiquette 7 peut être fixée sur la pellicule 2 par collage avec une composition adhésive qui peut être de toute nature (thermocolle, adhésif de contact...). Egalement, on peut fixer la portion adhésive 8 par soudage ou de toute autre façon équivalente.

Quoiqu'il en soit, la colle et/ou l'adhésif et/ou la soudure utilisé pour fixer la portion adhésive 8 de l'étiquette 7 à la pellicule 2 est adapté pour autoriser la dissociation ultérieure d'une partie de cette portion adhésive 8 lorsqu'un utilisateur exerce sur la portion de préhension 9 une traction de décollement tendant à écarter l'étiquette 7 de la pellicule 2 en vue du décollement de la portion adhésive 8 par rapport à la face extérieure de la pellicule 2. Mais la colle et/ou l'adhésif et/ou la soudure sont suffisamment résistants pour maintenir la portion adhésive 8 de l'étiquette 7 solidaire de la partie de la pastille de déchirage 4, transférant la traction exercée sur l'étiquette 7 à la pastille de déchirage 4 et entraînant au moins une partie de pastille de déchirage 4 recouverte par cette portion adhésive 8, et la réalisation d'une déchirure de la pellicule 2.

Ainsi, comme illustré sur la figure 2, lorsqu'un utilisateur exerce une traction de décollement tendant à écarter l'étiquette 7 de la pellicule 2 sur la portion de préhension 9, cela provoque le décollement de la portion adhésive 8 par rapport à la face extérieure de la pellicule 2. La portion adhésive 8 entraîne dans son décollement la portion de ladite première partie latérale 12 de la pastille de déchirage 4 qu'elle recouvre, puis la réalisation d'une déchirure de la pellicule 2, comme représenté sur la figure 3.

Dans un mode préféré de réalisation, la portion de préhension 9 de l'étiquette 7 est non solidaire de la face extérieure de la pellicule. En variante ou en combinaison, la portion de préhension 9 est sans adhésif, avec un adhésif supprimé ou neutralisé ou un adhésif partiel. L'étiquette 7 peut être réalisée en grande série, de façon économique, comme les étiquettes de présentation communément utilisées dans les emballages. Dans un mode particulier de réalisation, l'étiquette 7 sert de support de communication par exemple à des fins publicitaires, logistiques ou comme support d'informations à l'attention des consommateurs, telles que des informations nutritionnelles ou la date limite de consommation. Ainsi, pour l'utilisation d'un dispositif d'ouverture facile selon l'invention, il suffit d'exercer une traction sur une portion de préhension 9 d'une étiquette 7 de présentation de l'emballage, ce qui constitue une manoeuvre conforme aux habitudes actuelles des consommateurs. Dès lors, un dispositif selon l'invention présente l'avantage de ne pas nécessiter un changement des habitudes des consommateurs, et donc de ne pas le dérouter.

Dans un mode de réalisation particulier de l'invention où la pastille de déchirage 4 comprend une portion de décollement 6 et une portion collante 5, la portion adhésive 8 de l'étiquette 7 est appliquée sur au moins une partie de ladite portion de décollement 6 d'au moins une pastille de déchirage 4 par l'intermédiaire d'un adhésif.

Dans un mode de réalisation préféré de l'invention, l'étiquette 7 recouvre la totalité de la portion de décollement 6 de la pastille de déchirage, comme représenté sur la figure 6.

Dans la variante représentée figure 10, la portion de préhension 9 de l'étiquette 7 recouvre au moins pour partie une portion de décollement 6 de la pastille de déchirage 4 sous-jacente. La portion de préhension 9 de l'étiquette 7 recouvre une partie seulement de la portion de décollement 6 de la pastille de déchirage 4 sous-jacente, de sorte qu'au moins une partie de la portion adhésive 8 de l'étiquette 7 recouvre la partie de la portion de décollement 6 s'étendant jusqu'à la portion collante 5. En variante, la portion de préhension 9 de l'étiquette 7 recouvre la totalité de la portion de décollement 6 de la pastille de déchirage 4 sous-jacente. En outre, la portion adhésive 8 de l'étiquette 7 recouvre l'incision 3 et au moins une partie, de préférence la totalité, de la zone de la portion collante 5 de la pastille de déchirage 4 s'étendant entre la portion de décollement 6 et l'incision 3.

Dans la variante de réalisation représentée figure 11, l'étiquette 7 ne recouvre pas la totalité de la portion de décollement 6 de la pastille de déchirage 4 sous-jacente. Au contraire, la portion de décollement 6 s'étend en saillie sous et au-delà de la portion de préhension 9 de l'étiquette 7. Néanmoins, la portion de préhension 9 de l'étiquette 7 recouvre au moins une partie de la portion de décollement 6. Cette configuration peut être volontaire, mais peut aussi résulter d'un défaut de positionnement relatif (pouvant résulter d'une rétraction aléatoire de la pellicule) d'une pastille de déchirage et d'une étiquette lors de la pose sur un emballage. De préférence, au moins une partie de la portion adhésive 8 de l'étiquette 7 recouvre la partie de la portion de décollement 6 s'étendant jusqu'à la portion collante 5 de la pastille de déchirage 4, de telle sorte qu'une traction sur la portion de préhension 9 entraîne cette partie de la portion de décollement 6, puis la portion collante 5 de façon à entraîner le déchirage de la pellicule.

L'invention permet ainsi des variations de positionnement, et le dispositif d'ouverture facile reste opérationnel même en cas de défaut de positionnement relatif.

Sur les figures 7 à 9, sont représentés des exemples de réalisation du procédé et de la machine de fabrication d'un dispositif d'ouverture facile d'un emballage formé d'une pellicule 2 de film synthétique susceptible d'être déchirée enveloppant au moins partiellement un objet ou un groupe d'objets 1, selon l'invention, tel que décrit ci-dessus.

Ce procédé peut être intégré dans un procédé d'emballage, en phase finale ou intermédiaire. Ainsi, les objets avec lesquels est alimentée la machine selon l'invention peuvent être dotés d'un premier emballage. De même, les objets, une fois dotés du dispositif d'ouverture facile par le procédé selon l'invention, peuvent subir une étape ultérieure d'emballage. Il peut par exemple s'agir de portions individuelles sur lesquelles on applique le dispositif d'ouverture facile au moyen du procédé qui sont ensuite emballées en groupe.

Dans les exemples représentés sur les figures 7 à 9, l'objet 1 est emballé individuellement. Néanmoins, la machine et le procédé selon l'invention sont aussi applicables pour emballer des objets, soit individuellement soit par groupe. De plus, l'objet 1 représenté est de forme globalement parallélépipédique. Cette forme n'est en aucun cas obligatoire et la machine et le procédé de l'invention peuvent être également appliqués à toutes autres formes d'objets ou de groupes d'objets.

La machine selon l'invention comprend un dispositif 18 de distribution d'une pellicule 2 de film synthétique susceptible d'être déchirée. Ce dispositif de distribution 18 peut être un rouleau de film synthétique entraîné par un moteur pour délivrer à une vitesse continue une quantité de film synthétique donnée.

La machine selon l'invention comprend également un convoyeur 19 apte à entraîner des objets 1 en déplacement les uns à la suite des autres. Ce convoyeur 19 peut être motorisé, par exemple par un moteur électrique, apte à entraîner et à guider les objets 1 en déplacement continu en translation, à vitesse constante. Le convoyeur 19 peut être formé d'un ou plusieurs tapis de convoyage sans fin ou de tout autre moyen permettant le déplacement d'objets 1 les uns à la suite des autres.

La machine comprend en outre au moins un poste d'emballage 20 pour emballer au moins partiellement des objets 1 avec la pellicule 2. La constitution générale et la fonction d'un tel poste d'emballage sont connues.

La machine comprend également un poste de découpe 21 qui ménage au moins une incision 3 à travers au moins une partie de l'épaisseur de la pellicule 2. Le poste de découpe 21 peut être équipé de différents moyens pour ménager une incision. Dans un mode de réalisation préféré, le poste de découpe 21 comprend un couteau entraîné de manière automatique. Le couteau peut être monté de façon réglable de sorte que la profondeur de pénétration du couteau dans la pellicule puisse être réglée.

La machine comprend en outre, à l'aval du poste de découpe 21 et dans le sens de la distribution de la pellicule 2, un poste de pose 22 de pastilles de déchirage 4. Le poste de pose 22 comprend des moyens automatiques de pose de pastilles sur une face extérieure la pellicule 2 et est donc constitué d'un dispositif d'étiquetage dont la constitution générale et le fonctionnement sont connus en eux-mêmes. Ce poste de pose 22 présente une plaque de distribution d'étiquettes. Le poste de pose 22 est actionné par un moteur électrique.

Les pastilles de déchirage 5 sont formées d'étiquettes adhésives qui se présentent sous la forme d'un rouleau d'étiquettes placées les unes à la suite des autres sur une bande de support.

Le poste de pose 22 de pastilles de déchirage 4 comprend des moyens automatiques de détection et de pose de pastilles de déchirage de sorte que les pastilles de déchirage recouvrent les incisions 3 telles que ménagées par le poste de découpe 21.

Le poste de découpe 21 et le poste de pose 22 de pastilles de déchirage 4 peuvent être réalisés par exemple comme décrit par EP 0752 375.

Avantageusement, le poste de découpe 21 est disposé aussi proche que possible, dans le sens de la distribution de la pellicule 2, du poste de pose 22 de pastilles de déchirage. De la sorte, la pose de la pastille de déchirage 4 intervient immédiatement après la découpe de l'incision 3, ce qui améliore la précision de la pose de la pastille de déchirage 5 par rapport à l'incision 3.

La machine comprend en outre un poste de pose 23 d'une étiquette 7 comprenant une portion adhésive 8 et une portion de préhension 9 comme décrit ci-dessus. De même que le poste de pose 22 de pastilles de déchirage, le poste de pose 23 d'une étiquette est constitué d'un dispositif d'étiquetage dont la constitution générale et le fonctionnement sont connus en eux-mêmes. Ce poste de pose 23 présente une plaque de distribution d'étiquettes. Le poste de pose 23 est actionné par un moteur électrique.

Les étiquettes se présentent sous la forme d'un rouleau d'étiquettes placées les unes à la suite des autres sur une bande de support.

Les étiquettes 7 sont placées sur leur bande de support de façon que la portion adhésive 8 soit appliquée solidaire d'au moins une partie d'au moins une pastille de déchirage 4 telle que posée par le poste de pose de pastilles, et que l'étiquette 7 soit orientée avec ladite portion de préhension 9 s'étendant au-delà de la portion adhésive 8.

La machine est équipée de moyens automatiques adaptés pour détecter la présence d'un nouvel objet 1 en regard du poste de pose 23 d'une étiquette et pour actionner le poste de pose 23 lorsque la présence d'un nouvel objet ou groupe d'objets est détectée.

Dans un mode de réalisation représenté sur la figure 7, le poste de découpe 3 et le poste de pose 22 de pastilles de déchirage 4 sont situés en amont du poste d'emballage 20.

Dans un autre mode de réalisation représenté sur les figures 8 et 9, le poste de découpe 21 et le poste de pose 22 de pastilles de déchirage 4 sont situés en aval du poste d'emballage 20. La machine comprend alors un premier détecteur de la présence d'un objet ou groupe d'objets emballé 1 en regard du poste de découpe 21, et un second détecteur de la présence d'un objet ou groupe d'objets emballé 1 en regard du poste de pose 22. De préférence, les détecteurs sont de type optique (cellules photo-électriques), ou de tout autre type. La machine est alors également équipée de moyens automatiques (électroniques et/ou informatiques) adaptés pour actionner le poste de découpe 21 lorsque le premier détecteur détecte la présence d'un nouvel objet ou groupe d'objets 1, et de moyens automatiques (électroniques et/ou informatiques) adaptés pour actionner le poste de pose 22 lorsque le second détecteur détecte la présence d'un nouvel objet ou groupe d'objets 1.

Dans un mode de réalisation particulier, le procédé selon l'invention comprend une étape de thermorétraction de la pellicule 2. Dans ce cas, le dispositif 18 de distribution d'une pellicule de film synthétique susceptible d'être déchirée distribue une pellicule 2 de film thermorétractable et la machine comprend un four de rétraction 24 en plus des éléments précédemment décrits.

Dans un mode de réalisation particulier, le poste de pose 22 de pastilles de déchirage utilise des pastilles de déchirage 4 choisies pour conserver leur dimensions et ne pas onduler lors d'une thermorétraction de la pellicule 2 et le poste de découpe 21 et le poste de pose de pastilles sont situés en amont du four de rétraction. Dans ce cas, l'incision 3 est ménagée dans la pellicule 2 puis la pastille de déchirage est appliquée sur l'incision avant la réalisation de l'étape de thermorétraction. L'incision et la pose de la pastille de déchirage peuvent être réalisées sur une pellicule emballant un objet 1 comme représenté sur la figure 8 ou sur la pellicule 2 avant emballage.

Dans un mode de réalisation représenté sur la figure 9, le poste de découpe 21 et le poste de pose de pastilles sont situés en aval du four de rétraction. Dans ce cas, il est inutile que les pastilles de déchirage utilisées par le poste de pose 22 soient choisies pour conserver leur dimensions et ne pas onduler lors d'une thermorétraction de la pellicule 2. L'invention permet de réaliser un dispositif d'ouverture facile avec de grandes tolérances de fabrication et de positionnement de la pastille de déchirage et de l'étiquette. En particulier, le dispositif d'ouverture facile selon l'invention reste opérationnel même si la pastille de déchirage n'est pas précisément placée par rapport à la pellicule, par exemple compte tenu des variations de positionnement pouvant résulter d'une thermorétraction aléatoire de la pellicule dont les effets sont difficiles à prévoir. En particulier, le dispositif selon l'invention reste opérationnel même si la pastille de déchirage vient au ras de l'étiquette comme représenté figure 10, ou même déborde de l'étiquette comme représenté figure 11.

L'invention peut faire l'objet de nombreuses variantes par rapport aux modes de réalisation préférentiels décrits ci-dessus et représentés sur les figures. Elle peut en outre faire l'objet de nombreuses applications pour l'emballage d'objets quelconques avec des films déchirables quelconques.

## Revendications

1. Dispositif d'ouverture facile d'un emballage formé d'une pellicule, (2) de film synthétique susceptible d'être déchirée enveloppant au moins partiellement un objet ou un groupe d'objets (1), ledit dispositif comprenant :
- au moins une pastille, dite pastille de déchirage (4), appliquée sur une face extérieure de la pellicule (2), au moins une portion collante (5) de la pastille de déchirage (4) recouvrant au moins une incision (3) ménagée à travers au moins une partie de l'épaisseur de la pellicule (2),
- chaque pastille de déchirage (4) étant adaptée pour qu'une déchirure de la pellicule (2) se produise lorsqu'une traction de décollement tendant à écarter la pastille de déchirage (4) de la pellicule (2) est exercée sur la pastille de déchirage (4) selon une direction, dite direction de déchirure (11), non parallèle - notamment sensiblement orthogonale- à une direction principale d'incision (10) d'une incision recouverte par la pastille de déchirage, ladite traction étant exercée jusqu'à ce que la pastille de déchirage soit décollée au-delà de la direction principale d'incision (10),
**caractérisé en ce qu'**il comprend en outre une étiquette (7) présentant :
- une portion adhésive (8) appliquée solidaire de la face extérieure de la pellicule (2) par l'intermédiaire d'une composition adhésive, en recouvrant au moins une partie d'au moins une pastille de déchirage (4) de laquelle elle est également solidaire,
- et une portion de préhension (9) s'étendant au-delà de la portion adhésive (8), au moins selon la direction de déchirure (11), cette portion de préhension (9) étant adaptée pour pouvoir être désolidarisée de la face sous-jacente de la pellicule (2) et/ou de la pastille de déchirage (4) de façon à permettre à un utilisateur d'exercer une traction de décollement selon la direction de déchirure (11) sur cette portion de préhension (9),
et **en ce que** ladite étiquette (7) est adaptée et associée à la pastille de déchirage (4) de telle sorte que l'exercice sur la portion de préhension (9) d'une traction de décollement tendant à écarter l'étiquette (7) de la pellicule (2) provoque le décollement de ladite portion adhésive (8) par rapport à la face extérieure de la pellicule (2), l'entraînement d'au moins une partie de pastille de déchirage (4) recouverte par cette portion adhésive (8), et la réalisation d'une déchirure de la pellicule (2).

2. Dispositif selon la revendication 1, **caractérisé en ce qu'**au moins une pastille de déchirage (4) comprend :
- une première portion, dite portion de décollement (6), adaptée pour pouvoir être séparée de la face extérieure de la pellicule sous l'effet d'une traction de décollement, et
- une deuxième portion, dite portion collante (5), recouvrant au moins une incision (3), prolongeant la portion de décollement (6) selon la direction de déchirure (11), et appliquée solidaire de la face extérieure de la pellicule (2) de façon à entraîner la pellicule (2) sous l'effet d'une traction de décollement,
la portion adhésive (8) de l'étiquette (7) étant appliquée sur au moins une partie de ladite portion de décollement (6) d'au moins une pastille de déchirage (4) par l'intermédiaire d'un adhésif.

3. Dispositif selon la revendication 2, **caractérisé en ce que** la portion de décollement (6) est non solidaire de la face extérieure de la pellicule.

4. Dispositif selon l'une des revendications 1 ou 3, **caractérisé en ce que** chaque pastille de déchirage (4) est flexible.

5. Dispositif selon l'une des revendications 1 à 4, **caractérisé en ce que** chaque pastille de déchirage (4) est adaptée pour pouvoir conserver ses dimensions et ne pas onduler lors d'une thermorétraction de la pellicule.

6. Dispositif selon l'une des revendications 1 à 5, **caractérisé en ce que** chaque pastille de déchirage (4) comprend au moins une couche de matériau non thermorétractable, notamment du papier.

7. Dispositif selon l'une des revendications 1 à 6, **caractérisé en ce que** chaque pastille de déchirage (4) est étanche aux gaz.

8. Dispositif selon l'une des revendications 1 à 7, **caractérisé en ce que** chaque zone (16) de chaque pastille de déchirage (4) en regard d'une incision (3) est de qualité alimentaire.

9. Dispositif selon l'une des revendications 1 à 8, **caractérisé en ce que** la portion de préhension (9) de l'étiquette (7) est non solidaire de la face sous-jacente de la pellicule et/ou de la pastille de déchirage.

10. Dispositif selon l'une des revendications 1 à 9, **caractérisé en ce que** l'étiquette (7) recouvre la totalité de la portion de décollement (6) d'au moins une pastille de déchirage (4).

11. Dispositif selon l'une des revendications 1 à 10, **caractérisé en ce que** l'étiquette (7) recouvre la totalité d'au moins une pastille de déchirage (4).

12. Procédé de fabrication d'un dispositif d'ouverture facile d'un emballage formé d'une pellicule (2) de film synthétique susceptible d'être déchirée enveloppant au moins partiellement un objet ou un groupe d'objets (1), dans lequel au moins une incision est ménagée à travers au moins une partie de l'épaisseur de la pellicule (2), puis au moins une pastille, dite pastille de déchirage (4), est appliquée sur une face extérieure de la pellicule (2) de sorte qu'au moins une portion collante (5) de la pastille de déchirage (4) recouvre la(les) incision(s) (3) et qu'une déchirure de la pellicule (2) puisse se produire lorsqu'une traction est exercée sur une portion de la pastille de déchirage au-delà de la direction principale d'incision (10) dans le sens de son décollement et selon 1a direction de déchirure (11),
**caractérisé en ce qu'**une étiquette (7) est appliquée sur 1a face extérieure de la pellicule (2) de sorte qu'une portion de l'étiquette (7), dite portion adhésive (8), soit solidaire de la pellicule (2) par l'intermédiaire d'une composition adhésive, et recouvre au moins une partie d'au moins une pastille de déchirage (4) et qu'une autre portion de l'étiquette (7), dite portion de préhension (9), s'étende au-delà de ladite portion adhésive (8), au moins selon la direction de déchirure (11), et ladite portion de préhension (9) étant adaptée pour pouvoir être désolidarisée de la face sous-jacente de la pellicule (2) et/ou de la pastille de déchirage (4), de façon à permettre à un utilisateur d'exercer une traction de décollement selon la direction de déchirure (11) sur cette portion de préhension (9),
et **en ce que** ladite étiquette (7) est choisie et appliquée par rapport à la pellicule et à la pastille de déchirage de telle sorte que l'exercice sur la portion de préhension (9) d'une traction de décollement tendant à écarter l'étiquette (7) de la pellicule (2) provoque le décollement de ladite portion adhésive (8) par rapport à la face extérieure de la pellicule (2), l'entraînement d'au moins une partie de pastille de déchirage (4) recouverte par cette portion adhésive (8), et la réalisation d'une déchirure de la pellicule (2).

13. Procédé selon la revendication 12, **caractérisé en ce qu'**on utilise une pellicule (2) de film thermorétractable et **en ce qu'**on ménage au moins une incision (3) puis on applique avant thermorétraction de la pellicule (2) au moins une pastille de déchirage (4) choisie pour conserver ses dimensions et ne pas onduler lors d'une thermorétraction de la pellicule (2).

14. Procédé selon la revendication 12, **caractérisé en ce qu'**on utilise une pellicule (2) de film thermorétractable et **en ce qu'**on ménage au moins une incision (3) puis on applique au moins une pastille de déchirage (4) après thermorétraction de la pellicule (2).

15. Machine de fabrication d'un dispositif d'ouverture facile d'un emballage formé d'une pellicule (2) de film synthétique susceptible d'être déchirée enveloppant au moins partiellement un objet ou un groupe d'objets (1), ladite machine comprenant :
- un dispositif (18) de distribution d'une pellicule (2) de film synthétique susceptible d'être déchirée,
- au moins un convoyeur (19) apte à entraîner des objets (1) ou groupes d'objets (1) en déplacement les uns à la suite des autres,
- au moins un poste d'emballage (20) pour emballer au moins partiellement un objet ou un groupe d'objets (1) avec la pellicule (2),
- un poste de découpe (21) pour ménager au moins une incision (3) à travers au moins une partie de l'épaisseur de la pellicule (2),
- à l'aval de ce poste de découpe, un poste de pose (22) de pastilles apte à appliquer au moins une pastille (4) sur une face extérieure de la pellicule (2), ce poste de pose (22) de pastilles comprenant des moyens automatiques de pose des pastilles, aptes à appliquer des pastilles de déchirage avec au moins une portion collante (5) de la pastille de déchirage (4)recouvrant au moins une incision (3) ménagée par le poste de découpe,
**caractérisée en ce qu'**elle comprend en outre un poste de pose (23) d'étiquettes apte à appliquer une étiquette comprenant une portion adhésive (8) et une portion de préhension (9) sur la face extérieure de la pellicule (2) de chaque objet ou groupe d'objets (1), ledit poste de pose (23) d'étiquettes étant adapté pour appliquer la portion adhésive (8) de l'étiquette (7) solidaire de la pellicule (2) par l'intermédiaire d'une composition adhésive, et pour placer l'étiquette (7) de sorte qu'elle soit appliquée solidaire d'au moins une partie d'au moins une pastille de déchirage (4) telle que posée par le poste de pose (22) de pastilles, et qu'elle soit orientée avec ladite portion de préhension (9) s'étendant au-delà de la portion adhésive (8), au moins selon la direction de déchirure (11), et de telle sorte que cette portion de préhension (9) soit adaptée pour pouvoir être désolidarisée de la face sous-jacente de la pellicule (2) et/ou de la pastille de déchirage (4) de façon à permettre à un utilisateur d'exercer une traction de décollement selon la direction de déchirure (11) sur cette portion de préhension (9).

## Claims

1. A device for easy opening of a package formed of a tearable synthetic film (2) at least partially enveloping an article or a group of articles (1), said device comprising:
- at least one patch, called a tear patch (4), applied to an exterior surface of the film (2), at least one adhering portion (5) of the tear patch (4) covering at least one incision (3) made through at least part of the thickness of the film (2),
- each tear patch (4) being adapted so that tearing of the film (2) occurs when a detaching pull tending to separate the tear patch (4) from the film (2) is exerted on the tear patch (4) in a direction, called a tearing direction (11), which is non-parallel - especially substantially orthogonal - to a main direction of incision (10) of an incision covered by the tear patch, said pull being exerted until the tear patch is detached beyond the main direction of incision (10),
**characterised in that** it further comprises a label (7) having:
- an adhesive portion (8) applied securely to the exterior surface of the film (2) via an adhesive composition covering at least part of at least one tear patch (4) to which it is also secured,
- and a grasping portion (9) extending beyond the adhesive portion (8), at least in the tearing direction (11), this grasping portion (9) being adapted to be able to be separated from the underlying surface of the film (2) and/or the tear patch (4) so as to enable a user to exert a detaching pull in the tearing direction (11) on this grasping portion (9), and **in that** said label (7) is adapted and associated with the tear patch (4) such that the exertion on the grasping portion (9) of a detaching pull tending to separate the label (7) from the film (2) causes the detachment of said adhesive portion (8) from the exterior surface of the film (2), the carrying-along of at least a part of the tear patch (4) covered by this adhesive portion (8), and tearing of the film (2).

2. A device according to Claim 1, **characterised in that** at least one tear patch (4) comprises:
- a first portion, called a detaching portion (6), adapted to be able to be separated from the exterior surface of the film under the effect of a detaching pull, and
- a second portion, called an adhering portion (5), covering at least one incision (3), continuing the detaching portion (6) in the tearing direction (11), and applied securely to the exterior surface of the film (2) so as to carry along the film (2) under the effect of a detaching pull,
the adhesive portion (8) of the label (7) being applied to at least part of said detaching portion (6) of at least one tear patch (4) via an adhesive.

3. A device according to Claim 2, **characterised in that** the detaching portion (6) is not secured to the exterior surface of the film.

4. A device according to one of Claims 1 and 3, **characterised in that** each tear patch (4) is flexible.

5. A device according to one of Claims 1 to 4, **characterised in that** each tear patch (4) is adapted to be able to preserve its dimensions and not undulate during heat-shrinking of the film.

6. A device according to one of Claims 1 to 5, **characterised in that** each tear patch (4) comprises at least one layer of non-heat-shrinkable material, especially paper.

7. A device according to one of Claims 1 to 6, **characterised in that** each tear patch (4) is gastight.

8. A device according to one of Claims 1 to 7, **characterised in that** each zone (16) of each tear patch (4) facing an incision (3) is of food grade.

9. A device according to one of Claims 1 to 8, **characterised in that** the grasping portion (9) of the label (7) is not secured to the underlying surface of the film and/or the tear patch.

10. A device according to one of Claims 1 to 9, **characterised in that** the label (7) covers the whole of the detaching portion (6) of at least one tear patch (4).

11. A device according to one of Claims 1 to 10, **characterised in that** the label (7) covers the whole of at least one tear patch (4).

12. A method for manufacturing a device for easy opening of a package formed of a tearable synthetic film (2) at least partially enveloping an article or a group of articles (1), in which at least one incision is made through at least part of the thickness of the film (2), and then at least one patch, called a tear patch (4), is applied to an exterior surface of the film (2) so that at least an adhering portion (5) of the tear patch (4) covers the incision(s) (3) and that tearing of the film (2) can occur when a pull is exerted on a portion of the tear patch beyond the main direction of incision (10) in the direction of its detachment and the tearing direction (11), **characterised in that** a label (7) is applied to the exterior surface of the film (2) so that one portion of the label (7), called an adhesive portion (8), is secured to the film (2) via an adhesive composition, and covers at least part of at least one tear patch (4) and that another portion of the label (7), called a grasping portion (9), extends beyond said adhesive portion (8), at least in the tearing direction (11), and said grasping portion (9) being adapted to be able to be separated from the underlying surface of the film (2) and/or the tear patch (4), so as to enable a user to exert a detaching pull in the tearing direction (11) on this grasping portion (9), and **in that** said label (7) is chosen and applied to the film and to the tear patch such that the exertion on the grasping portion (9) of a detaching pull tending to separate the label (7) from the film (2) causes the detachment of said adhesive portion (8) from the exterior surface of the film (2), the carrying-along of at least a part of the tear patch (4) covered by this adhesive portion (8), and tearing of the film (2).

13. A method according to Claim 12, **characterised in that** a heat-shrinkable film (2) is used and **in that** at least one incision (3) is made, and then before heat-shrinking of the film (2) at least one tear patch (4) chosen to preserve its dimensions and not undulate during heat-shrinking of the film (2) is applied.

14. A method according to Claim 12, **characterised in that** a heat-shrinkable film (2) is used and **in that** at least one incision (3) is made, and then at least one tear patch (4) is applied after heat-shrinking of the film (2).

15. A machine for manufacturing a device for easy opening of a package formed of a tearable synthetic film (2) at least partially enveloping an article or a group of articles (1), said machine comprising:
- a device (18) for dispensing a tearable synthetic film (2),
- at least one conveyor (19) capable of carrying along articles (1) or groups of articles (1) in displacement one after the other,
- at least one packaging station (20) for at least partially packaging an article or a group of articles (1) with the film (2),
- a cutting station (21) for making at least one incision (3) through at least part of the thickness of the film (2),
- downstream of this cutting station, a patch affixing station (22) capable of applying at least one patch (4) to an exterior surface of the film (2), this patch affixing station (22) comprising automatic patch affixing means, capable of applying tear patches with at least an adhering portion (5) of the tear patch (4) covering at least one incision (3) made by the cutting station,
**characterised in that** it further comprises a label affixing station (23) capable of applying a label comprising an adhesive portion (8) and a grasping portion (9) to the exterior surface of the film (2) of each article or group of articles (1), said label affixing station (23) being adapted to apply the adhesive portion (8) of the label (7) securely to the film (2) via an adhesive composition, and to place the label (7) so that it is applied securely to at least part of at least one tear patch (4) as affixed by the patch affixing station (22), and that it is oriented with said grasping portion (9) extending beyond the adhesive portion (8), at least in the tearing direction (11), and such that this grasping portion (9) is adapted to be able to be separated from the underlying surface of the film (2) and/or the tear patch (4) so as to enable a user to exert a detaching pull in the tearing direction (11) on this grasping portion (9).

## Patentansprüche

1. Vorrichtung zur leichten Öffnung einer Verpackung, die aus einer Haut (2) aus synthetischer Folie gebildet wird, die zerrissen werden kann und wenigstens teilweise einen Gegenstand oder eine Gruppe von Gegenständen (1) umhüllt, wobei die genannte Vorrichtung Folgendes umfasst:
- wenigstens eine Pastille, bezeichnet als Zerreißpastille (4), die auf einer äußeren Seite der Haut (2) angewendet wird, wenigstens einen klebenden Abschnitt (5) der Zerreißpastille (4), die wenigstens einen Einschnitt (3) abdeckt, der über wenigstens einen Teil der Dicke der Haut (2) ausgespart ist.
- wobei jede Zerreißpastille (4) angepasst ist, damit ein Zerreißen der Haut (2) erfolgt, wenn ein Zug beim Abziehen zum Beabstanden der Zerreißpastille (4) der Haut (2) auf der Zerreißpastille (4) gemäß einer Richtung, bezeichnet als Abrissrichtung (11) ausgeübt wird - die nicht parallel - insbesondere deutlich orthogonal - zu einer Haupteinschnittrichtung (10) eines von der Zerreißpastille abgedeckten Einschnitts ist, wobei der genannte Zug ausgeübt wird, bis die Zerreißpastille über die Haupteinschnittrichtung (10) hinweg abgezogen ist,
**dadurch gekennzeichnet, dass** sie darüber hinaus ein Etikett (7) umfasst, das Folgendes aufweist:
- einen adhäsiven Abschnitt (8), der fest mit der äußeren Seite der Haut (2) über eine adhäsive Zusammensetzung angewendet ist, indem wenigstens ein Teil wenigstens einer Zerreißpastille (4) abgedeckt wird, mit dem er ebenfalls fest verbunden ist,
- und einen Greifabschnitt (9), der sich über den adhäsiven Abschnitt (8) wenigstens gemäß der Zerreißrichtung (11) erstreckt, wobei dieser Greifabschnitt (9) angepasst ist, um von der darunterliegenden Seite der Haut (2) und / oder der Zerreißpastille (4) derart abgezogen zu werden, dass einem Benutzer die Ausübung eines Zuges beim Abziehen gemäß der Zerreißrichtung (11) auf diesem Greifabschnitt (9) erlaubt wird,
und dass das genannte Etikett (7) angepasst und der Zerreißpastille (4) derart zugeordnet ist, dass die Ausübung eines Zugs beim Abziehen auf dem Greifabschnitt (9) zum Beabstanden des Etiketts (7) der Haut (2) das Abziehen des genannten adhäsiven Abschnitts (8) im Verhältnis zur äußeren Seite der Haut (2), den Antrieb wenigstens eines Teils der Zerreißpastille (4), der von diesem adhäsiven Abschnitt (8) abgedeckt ist, und die Realisierung eines Zerreißens der Haut (2) hervorruft.

2. Vorrichtung gemäß Anspruch 1, **dadurch gekennzeichnet, dass** wenigstens eine Zerreißpastille (4) Folgendes umfasst:
- einen ersten Abschnitt, bezeichnet als Ablösungsabschnitt (6), der angepasst ist, um von der äußeren Seite der Haut unter der Wirkung eines Zugs beim Ablösen getrennt zu werden, und
- einen zweiten Abschnitt, bezeichnet als klebender Abschnitt (5), der wenigstens einen Einschnitt (3) abdeckt und den Ablösungsabschnitt (6) gemäß der Zerreißrichtung (11) verlängert und fest mit der äußeren Seite der Haut (2) derart angewendet ist, dass die Haut (2) unter der Wirkung eines Zugs beim Ablösen angetrieben wird,
wobei der adhäsive Abschnitt (8) des Etiketts (7) auf wenigstens einen Teil des genannten Ablösungsabschnitts (6) von wenigstens einer Zerreißpastille (4) über ein Klebeband angewendet ist.

3. Vorrichtung gemäß Anspruch 2, **dadurch gekennzeichnet, dass** der Ablösungsabschnitt (6) nicht mit der äußeren Seite der Haut fest verbunden ist.

4. Vorrichtung gemäß Anspruch 1 oder 3, **dadurch gekennzeichnet, dass** jede Zerreißpastille (4) flexibel ist.

5. Vorrichtung gemäß Anspruch 1 bis 4, **dadurch gekennzeichnet, dass** jede Zerreißpastille (4) angepasst ist, um ihre Abmessungen beibehalten zu können und bei einem Einzug der Haut unter Hitzeeinwirkung nicht zu ondulieren.

6. Vorrichtung gemäß Anspruch 1 bis 5, **dadurch gekennzeichnet, dass** jede Zerreißpastille (4) wenigstens eine sich nicht unter Hitzeeinwirkung einziehende Materialschicht, insbesondere Papier, umfasst.

7. Vorrichtung gemäß Anspruch 1 bis 6, **dadurch gekennzeichnet, dass** jede Zerreißpastille (4) gegen Gas abgedichtet ist.

8. Vorrichtung gemäß Anspruch 1 bis 7, **dadurch gekennzeichnet, dass** jeder Bereich (16) jeder Zerreißpastille (4) gegenüber einem Einschnitt (3) Lebensmittelqualität aufweist.

9. Vorrichtung gemäß Anspruch 1 bis 8, **dadurch gekennzeichnet, dass** der Greifabschnitt (9) des Etiketts (7) nicht mit der darunterliegenden Seite der Haut und / oder der Zerreißpastille fest verbunden ist.

10. Vorrichtung gemäß Anspruch 1 bis 9, **dadurch gekennzeichnet, dass** das Etikett (7) den gesamten Ablösungsabschnitt (6) wenigstens einer Zerreißpastille (4) abdeckt.

11. Vorrichtung gemäß Anspruch 1 bis 10, **dadurch gekennzeichnet, dass** das Etikett (7) die Gesamtheit wenigstens einer Zerreißpastille (4) abdeckt.

12. Herstellungsverfahren einer Vorrichtung zur leichten Öffnung einer Verpackung, die aus einer Haut (2) aus synthetischer Folie gebildet wird, die geeignet ist, zerrissen zu werden und wenigstens teilweise einen Gegenstand oder eine Gruppe von Gegenständen (1) umhüllt, in dem wenigstens ein Einschnitt über wenigstens einen Teil der Dicke der Haut (2) ausgespart ist, dann wenigstens eine Pastille, bezeichnet als Zerreißpastille (4), auf einer äußeren Seite der Haut (2) derart angewendet ist, dass wenigstens ein klebender Abschnitt (5) der Zerreißpastille (4) den / die Einschnitt(e) (3) abdeckt und dass ein Zerreißen der Haut (2) erfolgen kann, wenn ein Zug auf einen Abschnitt der Zerreißpastille über die Haupteinschnittrichtung (10) in der Richtung ihres Ablösens und gemäß der Zerreißrichtung (11) hinweg ausgeübt wird,
**dadurch gekennzeichnet, dass** ein Etikett (7) auf der äußeren Seite der Folie (2) derart angewendet wird, dass ein Abschnitt des Etiketts (7), bezeichnet als adhäsiver Abschnitt (8), fest mit der Haut (2) über eine adhäsive Zusammensetzung verbunden ist und wenigstens einen Teil wenigstens einer Zerreißpastille (4) abdeckt und dass ein anderer Abschnitt des Etiketts (7), bezeichnet als Greifabschnitt (9), sich über den genannten adhäsiven Abschnitt (8) hinweg wenigstens gemäß der Zerreißrichtung (11) erstreckt, und der genannte Greifabschnitt (9) angepasst ist, um von der darunterliegenden Seite der Haut (2) und / oder der Zerreißpastille (4) derart getrennt zu werden, dass einem Benutzer die Ausübung eines Zugs zum Ablösen gemäß der Zerreißrichtung (11) auf diesem Greifabschnitt (9) erlaubt wird,
und dass das genannte Etikett (7) ausgewählt ist und im Verhältnis zur Haut und zur Zerreißpastille derart angewendet ist, dass die Ausübung eines Zuges beim Ablösen auf dem Greifabschnitt (9) zum Beabstanden des Etiketts (7) der Folie (2) das Ablösen des genannten adhäsiven Abschnitts (8) im Verhältnis zur äußeren Seite der Haut (2), den Antrieb wenigstens eines Teils der Zerreißpastille (4), der von diesem adhäsiven Abschnitt (8) abgedeckt wird, und die Realisierung eines Zerreißens der Haut (2) hervorruft.

13. Verfahren gemäß Anspruch 12, **dadurch gekennzeichnet, dass** eine Haut (2) aus sich unter Hitzeeinwirkung einziehender Folie verwendet wird und dass wenigstens ein Einschnitt (3) ausgespart wird und dann vor dem Einziehen unter Hitzeeinwirkung der Haut (2) wenigstens eine Zerreißpastille (4) angewendet wird, die ausgewählt ist, um ihre Abmessungen beizubehalten und bei einem Einziehen unter Hitzeeinwirkung der Haut (2) nicht zu ondulieren.

14. Verfahren gemäß Anspruch 12, **dadurch gekennzeichnet, dass** eine Haut (2) aus sich unter Hitzeeinwirkung einziehender Folie verwendet wird und dass wenigstens ein Einschnitt (3) ausgespart wird und dass wenigstens eine Zerreißpastille (4) nach dem Einziehen der Pastille (2) unter Hitzeeinwirkung angewendet wird.

15. Maschine zur Herstellung einer Vorrichtung zur leichten Öffnung einer Verpackung, die aus einer Haut (2) aus synthetischer Folie gebildet wird und geeignet ist, zerrissen zu werden und wenigstens teilweise einen Gegenstand oder eine Gruppe von Gegenständen (1) zu umhüllen, wobei die genannte Maschine Folgendes umfasst:
- eine Vorrichtung (18) zur Ausgabe einer Haut (2) aus synthetischer Folie, die geeignet ist, um zerrissen zu werden,
- wenigstens eine Förderanlage (19), die angepasst ist, um Gegenstände (1) oder Gruppen von Gegenständen (1) unter Verschiebung der einen im Anschluss an die anderen anzutreiben,
- wenigstens einen Verpackungsposten (20) zum wenigstens teilweisen Verpacken eines Gegenstandes oder einer Gruppe von Gegenständen (1) mit der Haut (2),
- einen Schneidposten (21) zum Aussparen von wenigstens einem Einschnitt (3) über wenigstens einen Teil der Dicke der Haut (2),
- nach diesem Schneidposten nachgeschaltet ein Ablageposten (22) für Pastillen, der angepasst ist, um wenigstens eine Pastille (4) auf einer äußeren Seite der Haut (2) anzuwenden, wobei dieser Ablageposten (22) von Pastillen automatische Mittel zum Ablegen der Pastillen umfasst, die angepasst sind, Zerreißpastillen mit wenigstens einem klebenden Abschnitt (5) der Zerreißpastille (4) anzuwenden, die wenigstens einen Einschnitt (3) abdeckt, der vom Ablageposten ausgespart wird,
**dadurch gekennzeichnet, dass** sie darüber hinaus einen Ablageposten (23) für Etiketten umfasst, der angepasst ist, ein Etikett, das einen adhäsiven Abschnitt (8) und einen Greifabschnitt (4) umfasst, auf die äußere Seite der Haut (2) jedes Gegenstandes oder jeder Gruppe von Gegenständen (1) anzuwenden, wobei der genannte Ablageposten (23) von Etiketten angepasst ist, um den adhäsiven Abschnitt (8) des fest mit der Haut (2)über eine adhäsive Zusammensetzung verbundenen Etiketts (7) anzuwenden und um das Etikett (7) derart zu platzieren, dass es fest verbunden mit wenigstens einem Teil wenigstens einer Zerreißpastille (4) derart angewendet wird, wie sie vom Ablageposten (22) von Pastillen abgelegt wird und dass sie mit dem genannten Greifabschnitt (9) ausgerichtet ist, der sich über den adhäsiven Abschnitt (8) hinweg wenigstens gemäß der Zerreißrichtung (11) und derart erstreckt, dass dieser Greifabschnitt (9) angepasst ist, um von der darunterliegenden Seite der Haut (2) und / oder der Zerreißpastille (4) derart getrennt zu werden, dass einem Benutzer die Ausübung eines Zugs beim Ablösen gemäß der Zerreißrichtung (11) auf diesem Greifabschnitt (9) erlaubt wird.
